# EUROPÄISCHE PATENTSCHRIFT

(11) **EP 0 134 549 B1**
(45) Veröffentlichungstag und Bekanntmachung des Hinweises auf die Patenterteilung: **20.07.1988**
(21) Anmeldenummer: 84109434.5
(22) Anmeldetag: 08.08.1984
(51) Int. Cl.: B65D 85/10

(54) **Kappenschachtel für Zigaretten oder dergleichen**
Cigarette package provided with a hinged lid
Emballage pour cigarettes muni d'un couvercle à charnière

(30) Priorität: 16.08.1983 DE 3329455
(43) Veröffentlichungstag der Anmeldung: 20.03.1985
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- FR-A- 879 504
- GB-A- 461 794

## Beschreibung

Die Erfindung betrifft eine Packung mit Schachtelteil und an diesem über eine Gelenkachse angeschlossenem Klappdeckel (sogenannte Kappenschachtel), enthaltend eine Gruppe von in einen Innenzuschnitt, insbesondere aus Stanniol, eingehüllten Zigaretten oder dgl., wobei die Zigaretten flach- bzw. parallel zum Klappdeckel liegend im Schachtelteil ausgerichtet sind.

Kappenschachteln bestehen überwiegend aus Verhältnismäßig steifem Karton. Die Zigaretten sind flach- bzw. parallel zum Klappdeckel liegend - üblicherweise in zwei Lagen übereinander - im Schachtelteil untergebracht. Dieser wird in Schließstellung der Kappenschachtel längs eines nach innen zurückgesetzten Randes von dem Klappdeckel umschlossen.

Die Gruppe der Zigaretten ist bei derartigen Kappenschachteln durch einen Innenzuschnitt umhüllt, üblicherweise aus Stanniol mit einer innenseitigen Pergamin-Lage. Der Innenzuschnitt ist so ausgebildet und angeordnet, daß die dem Klappdeckel zugekehrte Seite, also die bei der Entnahme der Zigaretten auf der Oberseite derselben aufliegende Oberwandung, aus mindestens zwei einander teilweise überdeckenden, nicht miteinander verbundenen Schließlappen besteht. Diese werden für die Entnahme von Zigaretten zur Seite geschwenkt, so daß die volle Fläche der Gruppe der Zigaretten bzw. deren obere Lage freiliegt.

Eine derartige Packung bzw. ein so ausgebildeter Innenzuschnitt läßt Aroma- und Feuchtigkeitsverluste des Zigaretten-Tabaks in erhöhtem Maße zu. Auch ist es nachteilig, daß bei der geöffneten Packung stets die gesamte (obere) Lage der Zigaretten freiliegt. Schließlich ist der Innenzuschnitt aufgrund seiner konstruktiven Gestaltung auch nicht geeignet, der Gruppe der Zigaretten einen ausreichenden Zusammenhalt als "Stanniolblock" zu gewähren.

Der Erfindung liegt die Aufgabe zugrunde, eine Packung, insbesondere eine Kappenschachtel, mit Innenzuschnitt vorzuschlagen, bei der letzterer einen erhöhten Schutz gegen Feuchtigkeits- und Aromaverluste gewährleistet, ohne jedoch die Handhabung der Packung, nämlich den Zugang zu den Zigaretten, zu beeinträchtigen.

Zur Lösung dieser Aufgabe ist die erfindungsgemäße Packung dadurch gekennzeichnet, daß die dem Klappdeckel zugekehrte Oberwandung des Innenzuschnitts eine durch Stanzung gebildete, bis zu einem einem Ende der Zigaretten zugekehrten Rand (Querkante des Innenzuschnitts) der Oberwandung reichende Entnahmeöffnung aufweist, die durch eine Verschlußlasche mindestens in der Größe der Entnahmeöffnung überdeckt ist, wobei die Entnahmeöffnung und/oder die verschlußlasche mit einer in Richtung zum freien Ende der Oberwandung hin sich verändernden, insbesondere abnehmenden Breite ausgebildet ist.

Bei der erfindungsgemäßen Packung bzw. dem Innenzuschnitt derselben ist die Oberseite der Gruppe der Zigaretten durch eine weitgehend geschlossene Oberwandung abgedeckt. Die nur einen Teilbereich derselben umfassende Entnahmeöffnung ist durch eine Verschlußlasche überdeckt, die vorzugsweise so ausgebildet bzw. angeordnet ist, daß sie den Rand der Entnahmeöffnung mit einem seitlichen und quergerichteten Randstreifen überdeckt. Die Verschlußlasche kann lose auf der Oberwand bzw. auf den Zigaretten aufliegen oder alternativ lösbar an den angrenzenden Teil der Oberwandung angeheftet sein (peel-seal-Verbindung). Für die Entnahme von Zigaretten wird die verhältnismäßig kleine Verschlußlasche zurückgeschwenkt, so daß ein ausreichender endseitiger Bereich der Zigaretten für die Entnahme derselben freiliegt. Eine Querkante des Innenzuschnitts bildet zu diesem Zweck die Schwenkachse für die Verschlußlasche.

Dadurch, daß die Entnahmeöffnung und folglich die Verschlußlasche der erfindungsgemäßen Packung mit geringerer Breite als die Breite der Oberwandung ausgebildet sind, ist auch eine Überdeckung durch die Verschlußlasche im seitlichen Bereich der Entnahmeöffnung möglich.

Ein weiteres wichtiges Merkmal der Erfindung besteht darin, daß, von einem Querrand der Entnahmeöffnung ausgehend, zwei Trennlinien im Abstand voneinander zur gegenüberliegenden Querkante verlaufend angeordnet sind. Dadurch ist die Möglichkeit gegeben, einen im wesentlichen mittig liegenden Öffnungsstreifen aus der Oberwandung zusätzlich zu der Entnahmeöffnung herauszutrennen, so daß eine sich über die gesamte Länge der Oberwandung erstreckende Öffnung gebildet ist. An die Enden dieser Trennlinien können sich weitere, quergerichtete Trennlinien anschließen, durch die zu den Seiten aufklappbare Seitenlappen der Oberwandung entstehen.

Weitere Merkmale der Erfindung beziehen sich auf die konstruktive Ausbildung des Innenzuschnitts, auf die Faltung desselben sowie auf die Ausbildung der Öffnungen für die Entnahme von Zigaretten.

Ausführungsbeispiele der Erfindung werden nachfolgend anhand der Zeichnungen näher erläutert. Es zeigen:
Fig. 1 eine Packung (Kappenschachtel) in Schließstellung, in perspektivischer Darstellung,
Fig. 2 die Kappenschachtel gemäß Fig. 1 in Öffnungsstellung bei geschlossenem Innenzuschnitt,
Fig. 3 die Kappenschachtel der Fig. 1 und 2 bei geöffnetem Innenzuschnitt zur Entnahme von Zigaretten,
Fig. 4 eine Gruppe von Zigaretten mit Innenzuschnitt in Stirnansicht,
Fig. 5 einen Längsschnitt der geöffneten Kappenschachtel (Stellung gemäß Fig. 2),
Fig. 6 einen Längsschnitt entsprechend Fig. 5 in einer Stellung zur Entnahme von Zigaretten,
Fig. 7 einen Innenzuschnitt für eine Packung gemäß Fig. 1 bis 6 in ausgebreiteter Anordnung,
Fig. 8 einen Innenzuschnitt (Stanniol-Block) eines anderen Ausführungsbeispiels in Perspektive,
Fig. 9 den Innenzuschnitt (Stanniol-Block) gemäß Fig. 8 bei geöffneter Verschlußlasche,
Fig. 10 den Innenzuschnitt bzw. den Stanniol- Block gemäß Fig. 8 und 9 nach dem Wiederverschließen der Verschlußlasche,
Fig. 11 eine Packung (Kappenschachtel) mit einem Stanniol-Block gemäß Fig. 8 bis 9 in völlig geöffneter Stellung,
Fig. 12 einen Innenzuschnitt für eine Packung gemäß Fig. 8 bis 11 in ausgebreiteter Stellung.

Die dargestellten, bevorzugten Ausführungsbeispiele beziehen sich aus Kappenschachteln, also aus Packungen, die aus einem Schachtelteil 20 und einem Klappdeckel 21 bestehen. Beide sind längs einer Gelenkachse 22 schwenkbar miteinander verbunden. In Schließstellung umfaßt der Klappdeckel 21 einen Kragen 23 des Schachtelteils 20. Dieser Kragen 23 ist in dem Schachtelteil als ringsherumlaufender Material streifen angeordnet, und zwar im oberen Teil nach innen zurückspringend.

Innerhalb des Schachtelteils 20, nämlich umgeben von dem Kragen 23, findet der Packungsinhalt Aufnahme, im vorliegenden Fall eine Gruppe von Zigaretten 24, die von einem Innenzuschnitt 25 umgeben ist. Ein so entstehender quaderförmiger Stanniol-Block 26 enthält vorzugsweise drei Lagen von Zigaretten 24. Der Stanniol-Block 26 bzw. die Kappenschachtel erhält damit ein Format, weiches einer konventionellen Hinge-Lid-Packung bzw. einer Becher-Packung entspricht. Die Zigaretten 24 sind in Richtung der Längserstreckung der quderförmigen Kappenschachtel ausgerichtet, also parallel zur Gelenkachse 22.

Der Innenzuschnitt 25 ist so ausgebildet und angeordnet, daß eine in Schließstellung (Fig. 2) im wesentlichen geschlossene Oberwand 27 entsteht. In dieser ist durch entsprechende Stanzungen eine Entnahmeöffnung 28 angeordnet, und zwar in einem dem einen Ende der Zigaretten 24 zugekehrten, stirnseitigen Bereich. Die Entnahmeöffnung 28 erstreckt sich bis zu einer randseitigen Querkante 29 des Stanniol-Blocks 26. Dadurch liegen die Enden der Zigaretten 24 zur Entnahme frei. Die Entnahmeöffnung wird hier durch Konvergieren zueinander angeordnet Seitenränder 30 und 31 sowie einen an diese anschließenden Querrand 32 begrenzt. Die Breite der Entnahmeöffnung 28 ist geringer als die Breite bzw. Querabmessung der Oberwandung 27, so daß neben der Entnahmeöffnung 28 Restwandungen 33 stehenbleiben Gegenüber einer angenzenden Stirnwandung 34 sind die vorgenannten Restwandungen 33 durch einen Spalt abgeteilt.

Die Entnahmeöffnung 28 ist durch eine Verschlußlasche 35 abdeckbar. Durch die Gestaltung derselben bzw. durch die Relativanordnung zur Entnahmeöffnung 28 überdeckt die Verschlußlasche 35 die Entnahmeöffnung 28 in Schließstellung seitlich jeweils mit einem Randstreifen 36 und quer hierzu mit einem Querstreifen 37.

Für die Entnahme der Zigaretten 24 wird die Verschlußlasche 35 zweckmäßigerweise nicht nur zurückgeschwenkt, etwa in eine Stellung gemäß Fig. 3, sondern darüber hinaus über eine obere Kragenkante 38 des Schachtelteiles 20 quer zu den Zigaretten 24 gezogen. Durch die Zugkraft wird der Stanniolblock 26 einseitig aus dem Schachtelteil 20 herausgehoben (Fig. 6), derart, daß das Entnahmeende der Zigaretten 24 frei liegt. Dadurch ist die Entnahme erleichtert. Diese Hubbewegung wird dadurch ermöglicht, daß die Verschlußlasche bzw. eine mit dieser verbundene Stirnwandung 39 nicht mit seitlich angrenzenden Zuschnitt-Teilen verbunden ist.

Der Innenzuschnitt 25 für eine so ausgebildete Packung bzw. einen Stanniol-Block 26 ist in Fig. 7 gezeigt. Der Innenzuschnitt 25 kann von einer fortlaufenden Materialbahn 40 in der Breite eines Innenzuschnitts 25 abgetrennt werden. Der Aufbau ist derart, daß sich die längeren Wandungen aufeinanderfolgend in Längsrichtung der Materialbahn 40 erstrecken. Es folgen demnach aufeinander die Oberwandung 27, eine Stirnwandung 41, eine Unterwandung 42, die Stirnwandung 39 und - an diese anschließend - die Verschlußlasche 35. Seitlich sind im Bereich der Oberwandung 27 Seitenlappen 43 und im Bereich der Unterwandung 42 entsprechende Seitenlappen 44 angeordnet. Diese bilden beim fertigen Stanniolblock 26 Seitenwandungen 45 und 46 durch Übereinanderfalten der Seitenlappen 43 und 44. An die Stirnwandung 41 schließt als Fortsetzung und Verbindung der Seitenlappen 43 und 44 jeweils ein Ecklappen 47 an. Ähnliche Ecklappen 48 und 49 befinden sich im Bereich der Stirnwandung 39 sowie am gegenüberliegenden Ende des Innenzuschnitts 25. Wie bereits erwähnt, sind die Ecklappen 48 nicht mit der angrenzenden Stirnwandung 39 verbunden, sondern durch einen Trennschnitt 50 von dieser abgeteilt. Die Ecklappen 48 und 49 haben in Längsrichtung des Zuschnitts auch kleinere Abmessungen als die zugeordnete Stirnwand 39. Die in die Ebene der Stirnwand 39, nämlich gegen die Kopfenden der Zigaretten 24, gefalteten Stirnlappen 48 und 49 überdecken einander nur teilweise (Fig. 4).

Eine Besonderheit des vorliegenden Innenzuschnitts 25 besteht darin, daß beide Stirnwandungen 39 und 41 als durchgehende Wandung ausgebildet sind, ohne Faltungen. Die sich an die Stirnwandung 39 anschließende Verschlußlasche 35 entsteht durch Stanzung der Entnahmeöffnung 28 im jeweils benachbarten Zuschnitt. Durch die in Längsrichtung der Materialbahn 40 aufeinanderfolgenden Ecklappen 48 und 49 ergibt sich eine konstruktive Länge, die es ermöglicht, die Verschlußlasche um einen Querstreifen 51 in der Breite der Stirnwandung 39 länger bzw. größer auszubilden als die Entnahmeöffnung 28. Ein an den rechteckigen Querstreifen 51 anschließender trapezförmiger Teil der Verschlußlasche entspricht in Größe und Form der Entnahmeöffnung 28. Der Querstreifen 51 befindet sich in Schließstellung durch Falten längs der Querkante 29 als obere Begrenzung der Stirnwandung 39 in der Ebene der Oberwandung 27. Der trapezförmige Teil der Verschlußlasche ist dadurch gegenüber der Entnahmeöffnung 28 in Längsrichtung der Oberwandung 27 verschoben, und zwar um einen Abschnitt, der der Abmessung des Querstreifens 51 in Zuschnittlängsrichtung entspricht. Durch diesen Querstreifen 51 in der vollen Breite der Stirnwandung 39 wird auch dieser Endbereich des Stanniol-Blocks 26 weitgehend abgedichtet. Die Spalte zwischen der Oberwandung 27 im Bereich der Entnahmeöffnung 28 gegenüber der Stirnwandung 39 ergeben sich durch die über die volle Breite der Oberwandung 27 reichende Ausstanzung 52 in dem an die Entnahmeöffnung 28 anschließenden Bereich des Innenzuschnitts 25 aufgrund der Gestaltung der Verschlußlasche 35.

In den Fig. 8 bis 12 ist eine Weiterentwicklung des vorstehenden Innenzuschnitts 25 wiedergegeben. Der Grundaufbau desselben entspricht demjenigen des bereits beschriebenen Ausführungsbeispiels - mit der Ausnahme einer eckigen Ausgestaltung von Verschlußlasche 35 und Entnahmeöffnung 28, während diese Zuschnitteile bei dem beschriebenen Ausführungsbeispiel teilweise abgerundet sind.

Die Besonderheit besteht darin, daß eine Vergrößerung der Entnahmeöffnung 28 durch Anordnung von weiteren Trennlinien in dem ansonsten geschlossenen Teil der Oberwandung vorgesehen ist. Bei dem gezeigten Ausführungsbeispiel erstrecken sich in Verlängerung der Seitenränder 30 und 31 der Entnahmeöffnung 28 Trennlinien 53 und 54 zur gegenüberliegenden Querkante 55 der Oberwand. Durch diese Trennlinien 53, 54 wird ein im wesentlichen trapezförmiger Materialstreifen 56 begrenzt, der als weitere Öffnungslasche infolge Durchtrennung der Trennlinien 53, 54 abgezogen werden kann. Die im mittleren Bereich liegenden, oberen Zigaretten 24 werden dadurch auf voller Länge frei gelegt. Der Materialstreifen 56 kann dabei vollständig abgetrennt und weggeworfen oder analog zur Verschlußlasche 35 in die Ausgangsstellung zurückgefaltet werden. Im erstgenannten Falle ist der Materialstreifen 56 im Bereich der Querkante 55 durch eine Quertrennlinie 57 von dem Übrigen Teil des Innenzuschnitts 25 abtrennbar.

Bei dem gezeigten Ausführungsbeispiel ist weiterhin vorgesehen, daß an die Enden der Trennlinien 53, 54 nach außen gerichtete, also zu Längskanten 58 und 59 der Oberwandung 27 führende weitere Quertrennlinien 60 und 61 angebracht sind, bei dem gezeigten Ausführungsbeispiel ebenfalls im Bereich der Querkante 55. Durch Betätigen dieser Quertrennlinien 60 und 61 ist es möglich, Seitenlappen 62 und 63 zu bilden, die durch seitliches Verschwenken ein Freilegen der vollständigen oberen Lage der Zigaretten 24 ermöglichen (Fig. 11). Die Seitenlappen 62, 63 bleiben in Verbindung mit dem übrigen Teil des Innenzuschnitts 25.

Die Trennlinien 53, 54 sowie Quertrennlinlen 57, 60, 61 können in verschiedener Weise ausgebildet sein, zweckmäßigerweise aber aus Stanzungen 64 mit Restverbindungen 65 bestehen. Die Restverbindungen 65 sind dabei in geeigneten Abständen voneinander angeordnet. Bei dem gezeigten Ausführungsbeispiel sind derartige Restverbindungen 65 jedenfalls im Bereich des Zusammentreffens der Trennlinien 53, 54 einerseits und der Quertrennlinien 57 bzw. 60 und 61 angeordnet. Dadurch werden sich aufrichtende Ecken des Innenzuschnitts 25 vermieden.

Ein derartiger Innenzuschnitt 25 ist in Fig. 12 dargestellt. Dieser ist - gegenüber dem Ausführungsbeispiel der Fig. 7 - mit den Stanzungen 64 und Restverbindungen 65 zur Definition der Trennlinien 53, 54 sowie der Quertrennlinien 57 bzw. 60 und 61 versehen. Von der Materialbahn 40 werden demnach komplett verarbeitungsfähige Zuschnitte abgetrennt.

## Patentansprüche

1. Packung mit Schachtelteil (20) und an diesem über eine Gelenkachse (22) angeschlossenem Klappdeckel (21) (sogenannte Kappenschachtel), enthaltend eine Gruppe von in einen Innenzuschnitt, insbesondere aus Stanniol, eingehüllten Zigaretten (24) oder dgl., wobei die Zigaretten (24) flach- bzw. parallel zum Klappdeckel (21) liegend im Schachtelteil (20) ausgerichtet sind, dadurch gekennzeichnet, daß die dem Klappdeckel (21) zugekehrte Oberwandung (27) des Innenzuschnitts (25) eine durch Stanzung gebildete, bis zu einem einem Ende der Zigaretten (24) zugekehrten Rand der Oberwandung (27), insbesondere bis zu einer einem Ende der Zigaretten (24) zugeordneten faltbaren Querkante (29) des Innnenzuschnitts (25), reichende Entnahmeöffnung (28) aufweist, die durch eine Verschlußlasche (35) mindestens in der Größe der Entnahmeöffnung (28) überdeckt ist, wobei die Entnahmeöffnung (28) und/oder die Verschlußlasche (35) mit einer in Richtung zum freien Ende der Oberwandung (27) hin sich verändernden, insbesondere abnehmenden Breite ausgebildet sind.

2. Packung nach Anspruch 1, dadurch gekennzeichnet, daß die Entnahmeöffnung (28) eine geringere Breite aufweist als die der Oberwandung (27) und daß die Verschlußlasche (35) die Entnahmeöffnung (28) mit seitlichem und quergerichtetem Randstreifen (Randstreifen 36, Querstreifen 37) überdeckt.

3. Packung nach Anspruch 1 oder 2, dadurch gekennzeichnet, daß die Verschlußlasche (35) durch Ausstanzung der Entnahmeöffnung (28), insbesondere eines benachbarten, angrenzenden Innenzuschnitts (25) gebildet und gegenüber der Entnahmeöffnung (28) desselben Innenzuschnitts (25) relativ verschoben ist.

4. Packung nach einem der Ansprüche 1 bis 3, dadurch gekennzeichnet, daß die Verschlußlasche (35) über eine Querkante (29) mit dem Innenzuschnitt (25), insbesondere einer angrenzenden Stirnwandung (39) verbunden ist und benachbart zu dieser bzw. zur Querkante (29) einen der vollen Breite der Oberwandung (27) entsprechenden Querstreifen (51) aufweist.

5. Packung nach Anspruch 4, dadurch gekennzeichnet, daß die mit der Verschlußlasche (35) verbundene Stirnwandung (39) einstückig ausgebildet und auf der zur Verschlußlasche (35) gegenüberliegenden Seite mit einer Unterwandung (42) verbunden ist.

6. Packung nach Anspruch 4 oder 5, dadurch gekennzeichnet, daß zur Stirnwandung (39) benachbarte, von dieser durch einen in Längsrichtung des Innenzuschnitts (25) geführten Trennschnitt (50) abgeteilte Ecklappen (48) eine geringere Abmessung in Längsrichtung des Innenzuschnitts (25) aufweisen als die Stirnwandung (39).

7. Packung nach einem Ansprüche 1 bis 6, dadurch gekennzeichnet, daß in den langgestreckten Innenzuschnitt (25) die Oberwandung (27), eine Stirnwandung (41) und die Unterwandung (42) in Längsrichtung aufeinander folgend angeordnet sind und daß die Entnahmeöffnung (28) als Ausstanzung auf der einen Seite (Oberwandung 27) des Innenzuschnitts (25) und die Verschlußlasche (35) mit Querstreifen (51) sowie Stirnwandung (39) auf der gegenüberliegenden Seite angeordnet sind.

8. Packung nach einem der Ansprüche 1 bis 7, dadurch gekennzeichnet, daß von der Entnahmeöffnung (28) ausgehend in Längsrichtung der Oberwandung (27) wenigstens einem, bis zu einer der Entnahmeöffnung (28) gegenüberliegenden Querkante (55) führende Trennlinie (53, 54) in der Oberwandung (27) angeordnet ist.

9. Packung nach Anspruch 8, dadurch gekennzeichnet, daß, von einem Querrand (32) der Entnahmeöffnung (28) ausgehend, zwei Trennlinien (53, 54) mit Abstand voneinander zur gegenüberliegenden Querkante (55) geführt sind.

10. Packung nach Anspruch 9, dadurch gekennzeichnet, daß die Trennlinien (53, 54) in Verlängerung der (konvergierenden) Seitenränder (30, 31) der Entnahmeöffnung (28) geführt sind.

11. Packung nach einem der Ansprüche 8 bis 10, dadurch gekennzeichnet, daß quer zu den Trennlinien (53, 54) in Längsrichtung der Oberwandung (27), insbesondere an den Enden derselben - im Bereich der Querkante (55) - Quertrennlinien (57) bzw. (60, 61) gebildet sind.

12. Packung nach Anspruch 11, dadurch gekennzeichnet, daß die Quertrennlinien (60, 61) bis in den Bereich von seitlichen Längskanten (58, 59) der Oberwandung (27) verlaufen.

13. Packung nach einem der Ansprüche 8 bis 12, dadurch gekennzeichnet, daß am Ende eines durch die Trennlinien (53, 54) begrenzten, etwa mittigen Materialstreifens (56) eine Quertrennlinie (57) angeordnet ist,

14. Packung nach einem, der Ansprüche 8 bis 13, dadurch gekennzeichnet, daß die Trennlinien (53, 54; 57; 60, 61) aus Stanzungen (64) mit zwischen diesen verbleibenden Restverbindungen (65) bestehen.

15. Packung nach Anspruch 14, dadurch gekennzeichnet, daß eine Restverbindung (65) im Bereich des Zusammenlaufens der Trennlinien (53, 54) einerseits sowie der Quertrennlinien (60 und 61 bzw. 57) angeordnet ist.

## Claims

1. A pack with a box part (20) and with a hinge lid (21) connected to the latter via an axis of articulation (22) (so-called shoulder box), containing a group of cigarettes (24) or the like wrapped in an inner blank consisting especially of tin foil, the cigarettes (24) being aligned to lie flat or parallel to the hinge lid (21) in the box part (20), characterized in that the upper wall (27) of the inner blank (25) facing the hinge lid (21) has an extraction orifice (28) which is formed as a result of stamping and extends up to an edge of the upper wall (27) facing one end of the cigarettes (24), particularly up to a flexible transverse edge (29) of the inner blank (25) arranged at one end of the cigarettes (24) and which is covered by a closing flap (35) of at least the size of the extraction orifice (28), the extraction orifice (28) and/or the closing flap (35) being designed with a variable, in particular decreasing, width in the direction towards the free end of the upper wall (27).

2. A pack according to Claim 1, characterized in that the extraction orifice (28) has a smaller width than the upper wall (27), and characterized in that the closing flap (35) covers the extraction orifice (28) by means of a lateral and a transversely directed edge strip (edge strip 36, transverse strip 37).

3. A pack according to Claim 1 or 2, characterized in that the closing flap (35) is formed when the extraction orifice (28), in particular an adjacent adjoining inner blank (25) is stamped out, and is displaced relative to the extraction orifice (28) of the same inner blank (25).

4. A pack according to one of Claims 1 to 3, characterized in that the closing flap (35) is connected via a transverse edge (29) to the inner blank (25), especially an adjoining end wall (39) and has, adjacent to the latter or to the transverse edge (29), a transverse strip (51) corresponding to the full width of the upper wall (27).

5. A pack according to Claim 4, characterized in that the end wall (39) connected to the closing flap (35) is made in one piece and is connected to a lover wall (42) on the side located opposite the closing flap (35).

6. A pack according to Claim 4 or 5, characterized in that corner tabs (48) adjacent to the end wall (39) and divided off from this by a severing cut (50) guided in the longitudinal direction of the inner blank (25) have a smaller dimension in the longitudinal direction of the inner blank (25) than the end wall (39).

7. A pack according to one of Claims 1 to 6, characterized in that the upper wall (27), an end wall (41) and the lover wall (42) are arranged successively in a longitudinal direction in the elongate inner blank (25), and characterized in that the extraction orifice (28) is arranged as a stamped-out portion on one side (upper wall 27) of the inner blank (25) and the closing flap (35) together with the transverse strip (51) and the end wall (39) is arranged on the opposite side.

8. A pack according to one of Claims 1 to 7, characterized in that, starting from the extraction orifice (28), in the longitudinal direction of the upper wall (27) at least one separating line (53, 54) leading up to a transverse edge (55) located opposite the extraction orifice (28) is arranged in the upper wall (27).

9. A pack according to Claim 8, characterized in that, starting from a transverse edge (32) of the extraction orifice (28), two separating lines (53, 54) are guided at a distance from one another to the opposite transverse edge (55).

10. A pack according to Claim 9, characterized in that the separating lines (53, 54) are guided as an extension of the (converging) side edges (30, 31) of the extraction orifice (28).

11. A pack according to one of claims 8 to 10, characterized in that transversely to the separating lines (53, 54) in the longitudinal direction of the upper wall (27), especially at the ends of these, transverse separating lines (57) or (60, 61) are farmed in the region of the transverse edge (55).

12. A pack according to Claim 11, characterized in that the transverse separating lines (60, 61) extend into the region of lateral longitudinal edges (58, 59) of the upper wall (27).

13. A pack according to one of Claims 8 to 12, characterized in that a transverse separating line (57) is arranged at the end of an approximately central strip of material (56) limited by the separating lines (53, 54).

14. A pack according to one of Claims 8 to 13, characterized in that the separating lines (53, 54; 57; 60, 61) consist of stamped portions (64) with residual connections (65) remaining between these.

15. A pack according to Claim 14, characterized in that a residual connection (65) is arranged in the region where the separating lines (53, 54), on the one hand, and the transverse separating lines (60 and 61 or 57) meet.

## Revendications

1. Emballage à partie boîte (20) et couvercle rabattable (21) relié à celle-ci par un axe d'articulation (22) (ce que l'on appelle boîte à capuchon), contenant un groupe de cigarettes (24) ou analogues, enveloppées dans une pièce découpée intérieure, appelée par la suite flan, en particulier une feuille d'étain, les cigarettes (24) étant disposées dans la partie boîte (20) à plat et parallèlement au couvercle rabattable (21), caractérisé par le fait que la paroi supérieure (27) du flan (25), tournée vers le couvercle rabattable (21), présente une ouverture de prélèvement (28), formé par découpage, allant jusqu'à un bord tourné vers une extrémité des cigarettes (24), de la paroi supérieure (27), en particulier jusqu'à une arête transversale (29) du flan (25), pliable, associée à une extrémité des cigarettes (24), ouverture (28) qui est couverte par une languette d'obturation (35) d'au moins la grandeur de cette ouverture (28), celle-ci (28) et/ou la languette (35) ayant une largeur qui se modifie, en particulier qui diminue, en allant vers l'extrémité libre de la paroi supérieure (27).

2. Emballage selon la revendication 1, caractérisé par le fait que l'ouverture de prélèvement (28) possède une largeur plus faible que celle de la paroi supérieure (27) et que la languette d'obturation (35) recouvre l'orifice de prélèvemcnt (28) par des bandes de bord latérales et transversale (bandes latérales 36, bande transversale 37).

3. Emballage selon la revendication 1 ou 2, caractérisé par le fait que la languette d'obturation (35) est formée par découpage de l'ouverture de prélèvement (28), en particulier d'un flan (25) adjacent, voisin, et est décalé par rapport à l'ouverture de prélèvement (28) du même flan (25).

4. Emballage selon la revendication 1 à 3, caractérisé par le fait que la languette d'obturation (35) est reliée avec le flan (25) par une arête transversale (29), en particulier d'une paroi frontale limite (39) et possède, au voisinage de celle-ci ou de l'arête transversale (29), une bande transversale (51) correspondant à toute la largeur de la face supérieure (27).

5. Emballage selon la revendication 4, caractérisé par le fait que la paroi frontale (39) reliée à la languette d'obturation (35) est d'une seule pièce et est reliée avec une paroi inférieure (42) sur la face opposée à la languette (35).

6. Emballage selon la revendication 4 ou 5, caractérisé par le fait que des pattes d'angle (48) adjacentes à la paroi frontale (39) et séparées de celle-ci par des traits de coupe (50) tracées en direction longitudinale du flan (25), ont, en direction longitudinale du flan (25), des dimensions plus faibles que la paroi frontale (39).

7. Emballage selon l'une des revendications 1 à 6, caractérisé par le fait que, dans le flan intérieur (25) étendu en longueur, la paroi supérieure (27), une paroi frontale (41) et la paroi inférieure (42) se succèdent en direction longitudinale et que l'ouverture de prélèvement (28) est située, en tant que découpe, sur l'une des faces (paroi supérieure 27) du flan intérieur (25) et la languette d'obturation (35) à bande transversale (51) et la paroi frontale (39) sont situées sur la face opposée.

8. Emballage selon l'une des revendications 1 à 7, caractérisé par le fait que dans la paroi supérieure (27) est prévue au moins une ligne de séparation (53, 54) partant de l'ouverture de prélèvement (28), en direction longitudinale de la paroi supérieure (27) et allant jusqu'à une des arêtes transversales (55) opposées à l'ouverture (28).

9. Emballage selon la revendication 8, caractérisé par le fait que, partant d'un bord transversal (32) de l'ouverture de prélèvement (28), deux lignes de séparation (53, 54) vont, écartées l'une de l'autre, aux arêtes transversales opposées (55).

10. Emballage selon la revendication 9, caractérisé par le fait que les lignes de séparation (53, 54) se dirigent dans le prolongement des bords latéraux (30, 31) (convergents) de l'ouverture de prélèvement (28).

11. Emballage selon l'une des revendications 8 à 10, caractérisé par le fait que des lignes de séparation transversales (57) ou (60, 61) sont formées transversalement aux lignes de séparation (53, 54) en direction longitudinale de la paroi supérieure (27), en particulier aux extrémités de celles-ci - au voisinage des arêtes transversales (55).

12. Emballage selon la revendication 11, caractérisé par le fait que les lignes de séparation transversales (60, 61) s'étendent jusque dans la zone d'arêtes latérales (58, 59) de la paroi supérieure (27).

13. Emballage selon l'une des revendications 8 à 12, caractérisé par le fait qu'une ligne de séparation transversale (57) est prévue à l'extrémité d'une bande de matière (56) à peu près médiane, délimitée par les lignes de séparation (53, 54).

14. Emballage selon l'une des revendications 8 à 13, caractérisé par le fait que les lignes de séparation (53, 54; 57; 60, 61) sont constituées par des découpes (64) séparées par des liaisons restantes (65).

15. Emballage selon la revendication 14, caractérisé par le fait qu'une liaison restante (65) est ménagée dans les zones où concourent les lignes de séparation (53, 54) avec les lignes de séparation transversales (60 et 61 et 57).
